# EUROPÄISCHE PATENTSCHRIFT

(11) **EP 2 962 600 B1**
(45) Veröffentlichungstag und Bekanntmachung des Hinweises auf die Patenterteilung: **15.02.2017**
(21) Anmeldenummer: 15172698.1
(22) Anmeldetag: 18.06.2015
(51) Int. Cl.: A47B 49/00

(54) **BELEUCHTUNGSVORRICHTUNG ZUR AUSLEUCHTUNG EINES MÖBELS SOWIE MÖBEL MIT EINER VORRICHTUNG**
ILLUMINATION DEVICE FOR ILLUMINATION OF A PIECE OF FURNITURE AND PIECE OF FURNITURE WITH A DEVICE
DISPOSITIF D'ÉCLAIRAGE POUR UN MEUBLE ET MEUBLE DOTÉ D'UN TEL DISPOSITIF

(30) Priorität: 02.07.2014 DE 202014103015 U
(43) Veröffentlichungstag der Anmeldung: 06.01.2016
(73) Patentinhaber: Hetal-Werke Franz Hettich GmbH & Co. KG, 72275 Alpirsbach (DE)
(72) Erfinder: Abele, Horst, 78733 Aichhalden (DE)
(74) Vertreter: Patentanwälte Magenbauer & Kollegen Partnerschaft mbB

(56) Entgegenhaltungen:
- DE-A1-102007 021 123
- DE-A1-102011 001 771
- DE-U1-202005 008 843
- DE-U1-202006 007 151
- DE-U1-202009 017 549
- US-A1- 2005 117 326
- US-A1- 2012 038 293

## Beschreibung

Die Erfindung betrifft eine Beleuchtungsvorrichtung zur Ausleuchtung eines Möbels nach Anspruch 1 sowie ein Möbel mit einer solchen Vorrichtung.

### Stand der Technik

Es ist beispielsweise ein Eckschrankbeschlag mit einem Beleuchtungsset bekannt, bei welchem ein Schalter in einer Kurvenscheibe des Beschlags montiert ist. Über den Schalter wird bei Bewegung der Kurvenscheibe eine Lichtquelle geschaltet, die über Netzspannung mit Energie versorgt wird.

Aus DE 20 2006 007151 U1 ist eine Beleuchtungsvorrichtung zur Ausleuchtung eines Innenraums einer Schublade bekannt. Die genannte Beleuchtungsvorrichtung ist mit einem Sensor ausgerüstet um eine Bewegung der Schublade zu erfassen und bei einer Bewegungsdetektion ein vorgegebenes Sensorsignal auszugeben. Um das Sensorsignal zu empfangen, ist eine Schalteinheit vorhanden, die in Abhängigkeit vom vorgegebenen Sensorsignal eine Lichtquelle einschaltet. Der Sensor und die Lichtquelle können auch in einer einzigen Baueinheit untergebracht werden, die in dem vorliegenden Fall durch das Griffelement der Schublade umgesetzt ist. Damit offenbart die Druckschrift DE 20 2006 007151 U1 den Oberbegriff des Anspruchs 1.

Die Druckschrift DE 20 2005 008 843 U1 offenbart eine
andere Beleuchtungseinrichtung für einen Drehboden eines Eckschrankkarussells. Dabei sind die Leuchtmittel an einem Umfangsrand des Drehbodens angeordnet. Ein Sensor, der eine Bewegung des Drehbodens erfassen und ein Sensorsignal für eine Schalteinheit, um eine Lichtquelle einzuschalten , ausgeben könnte, ist in dieser Druckschrift nicht offenbart.

### Aufgabe und Vorteile der Erfindung

Der Erfindung liegt die Aufgabe zugrunde, eine Beleuchtungsvorrichtung zur Ausleuchtung eines Möbels bereitzustellen, die sich vielfältiger einsetzen lässt.

Diese Aufgabe wird durch die Merkmale des Anspruchs 1 und 5 gelöst.

In den abhängigen Ansprüchen sind vorteilhafte und zweckmäßige Ausführungsformen der Beleuchtungsvorrichtung angegeben.

Die Erfindung geht von einer Beleuchtungsvorrichtung zur Ausleuchtung eines Möbels mit einem bewegbaren Möbelteil aus, die eine Lichtquelle umfasst.

Der Kern der Erfindung liegt darin, dass ein Sensor vorgesehen ist, der in der Lage ist, die Bewegung des beweglichen Möbelteils zu erfassen und bei einer Bewegungsdetektion ein vorgegebenes Sensorsignal auszugeben, und dass eine Schalteinheit vorhanden ist, die in Abhängigkeit vom vorgegebenen Sensorsignal die Lichtquelle einschaltet.

Das bewegbare Möbelteil kann zum Beispiel eine Möbelfront, ein beweglicher Tablar, eine Ausziehführung oder ein Beschlag wie ein Karussellbeschlag für einen Eckschrank sein.

Erfindungsgemäß geht es darum, tatsächlich die Bewegung eines beweglichen Möbelteils unmittelbar zu detektieren. Dafür kommt zum Beispiel ein Bewegungssensor, ein Lagesensor oder ein Erschütterungssensor in Frage. Ein solcher kann eine Veränderung der Lage eines Möbelteils, zum Beispiel eines Beschlagteils, insbesondere eine Linear-, Dreh- oder Schwenkbewegung bzw. eine Erschütterung eines damit verbundenen Elements registrieren. Denkbar ist auch die Bewegung des Möbelteils über einen bilderfassenden Sensor, zum Beispiel einen 3D-Sensor, zu erfassen. Dieser ist bevorzugt dann feststehend. Ein entsprechendes Signal des Sensors kann an die Schalteinheit weiter geleitet werden, um die Lichtquelle einzuschalten.

Im Weiteren ist es vorteilhaft, wenn die Baueinheit für die Lichtquelle mit einer Schalteinheit und die Baueinheit für den Sensor derart ausgebildet sind, dass die Baueinheit für die Lichtquelle mit Schalteinheit ein Sensorsignal von der Baueinheit für den Sensor kabellos empfangen kann.

Das erweitert das Spektrum für die Anbringung der Lichtquelle und des Sensors enorm, da keine Kabelverbindung zwischen Lichtquelle und Sensor bzw. Schalteinheit und Sensor notwendig ist.

Dementsprechend kann die Lichtquelle mit Schalteinheit als auch der Sensor an der jeweils bevorzugten Position angebracht werden.

Erfindungsgemäß ist vorgesehen, dass der Sensor und die Lichtquelle in einer einzigen Baueinheit untergebracht sind.

Erfindungsgemäß umgreift die Baueinheit die vertikale Drehsäule eines Karussellbeschlags, insbesondere teilweise, gegebenenfalls vollständig.

Eine einzige Baueinheit hat den Vorteil, dass sie sich im Vergleich zu zwei Baueinheiten schneller montieren lässt.

Im Weiteren ist es bevorzugt, dass die Lichtquelle mittels Batterien mit Energie versorgt ist.

Durch eine netzunabhängige Energieversorgung werden die Platzierung und das Design für die Lichtquelle vereinfacht. Denn es muss keine Kabelführung berücksichtigt werden.

Durch eine Kabelführung werden die denkbaren Positionen für eine Anbringung limitiert. Bei einer getrennten Anbringung von Lichtquelle und Schalteinheit bzw. Sensor, der insbesondere batteriebetrieben ist, kann jedoch auch eine Kabelversorgung über das Stromnetz Vorteile bringen. Zum Beispiel lässt sich dann eine Stromquelle in Form eines Anschlusssteckers bzw. einer Steckdose einsetzen, an den bzw. an der die Beleuchtung angeschlossen werden kann. Die Stromquelle verfügt vorzugsweise über einen Schalter, sodass unabhängig von einem Sensorsignal eine Beleuchtung, insbesondere manuell ausschalt- oder zuschaltbar ist.

In einer außerdem vorteilhaften Ausgestaltung der Erfindung ist die Schalteinheit dazu ausgelegt, nach Zeitablauf die Lichtquelle auszuschalten. Vorzugsweise ist die Beleuchtungsdauer der Lichtquelle, bevor sie automatisch abschaltet, durch einen Nutzer einstellbar. Damit wird vermieden, dass die Lichtquelle, insbesondere wenn sie netzunabhängig betrieben wird, unnötig lange aktiv ist.

Darüber hinaus ist es bevorzugt, wenn die Lichtquelle mit Schalteinheit und Sensor zur Anbringung an einen Karussellbeschlag für Eckmöbel ausgelegt ist.

Erfindungsgemäß wird die Lichtquelle mit Schalteinheit und Sensor an einer Drehsäule des Eckbeschlags montiert und ist entsprechend dazu ausgelegt.

### Beschreibung der Ausführungsbeispiele

Mehrere Ausführungsbeispiele der Erfindung werden anhand der nachstehenden Figuren unter Angabe weiterer Vorteile und Einzelheiten näher erläutert. Es zeigen:
- Figur 1: in einer schematischen Perspektivansicht einen Eckschrank mit Eckschrankbeschlag und daran angeordneter Beleuchtungseinheit,
- Figur 2: in einer perspektivischen Darstellung die Beleuchtungseinheit wie in Figur 1 eingebaut und
- Figur 3: die Beleuchtungseinheit aus Figur 2 im geöffneten Zustand mit abgenommenem Streuglas.

In Figur 1 ist ein Eckschrankmöbel 1 mit einem Karussellbeschlag 2 dargestellt. Der Karussellbeschlag 2 weist als zentrales Element eine in der Höhe auf das Eckschrankmöbel einstellbare Drehsäule 3 auf. An der Drehsäule 3 sind zwei Tablare 4, 5 über Beschlagseinheiten 6, 7 sowie Steuereinrichtungen 8, 9 für die Anbringung und Bewegung der Türelemente angebracht.

In Figur 1 ist lediglich ein Türelement 10 in der dargestellten Drehstellung des Karussellbeschlags zu sehen.

Außerdem ist oberhalb von jedem Tablar 4, 5 eine Beleuchtungseinheit 11, 12 an der Drehsäule 3 des Karussellbeschlags vorgesehen.

Die Beleuchtungseinheiten 11, 12 verfügen über jeweils einen Bewegungssensor, der eine Bewegung der Drehsäule 3 detektiert und sobald eine solche stattfindet, Lichtquellen über eine Schalteinheit aktiviert. Das ist zum Beispiel der Fall, wenn ein Benutzer manuell ein Türelement, zum Beispiel das Türelement 10 betätigt und dadurch der Karussellbeschlag eine Drehbewegung ausführt, um eine Öffnung 13 am Eckschrankmöbel 1 freizugeben und die Tablare 4, 5 in eine Zugriffstellung zu drehen.

In Figur 2 und 3 ist eine einzelne Beleuchtungseinheit 11 dargestellt. Die Beleuchtungseinheit 11 umfasst zwei Teile 14, 15, die in Bezug zueinander klappbar sind (siehe Figur 3), so dass es möglich ist, im aufgeklappten Zustand die Beleuchtungseinheit 11 um die Drehsäule 3 zu legen und dann zu schließen, sodass jeweils Klemmflächen 16, 17 an der Drehsäule 3 zur Anlage kommen und die Beleuchtungseinheit 11 an der Drehsäule 3 klemmen.

Vorzugsweise ist die jeweilige Beleuchtungseinheit 11, 13 auf den entsprechenden Durchmesser der Drehsäule 3 abgestimmt, der in einem oberen Teil 3a der Drehsäule 3 kleiner ist als in einem unteren Teil 3b.

Ansonsten stimmen die Beleuchtungseinheiten 11, 12 vorzugsweise überein. Denkbar ist auch, die Beleuchtungseinheiten 11, 12 identisch auszuführen und die Anpassung an den Durchmesser einer Drehsäule 3 durch Adapterelemente (nicht dargestellt) zu realisieren.

Die zueinander verschwenkbaren Teile 14, 15 werden vorzugsweise über einen Schnappmechanismus 18, 19 in einem verrasteten und geklemmten Zustand gehalten. Der Rastmechanismus besitzt zum Beispiel eine Rastnase 18a an einem der Teile und eine gefederte Zunge 19a mit Rücksprung am anderen Teil. Der Rücksprung an der gefederten Zunge 19a rastet vorzugsweise beim Schließen der Beleuchtungseinheit 11, 12 hinter der Rastnase ein.

Die Beleuchtungseinheit 11 besitzt zwei Lichtquellen 20, 21, die für eine homogene Ausleuchtung vorzugsweise mit einem Streuglas 24 abgedeckt sind. Die Beleuchtungseinheit 11 wird über zwei Batterien 22, 23 mit Energie versorgt.

Die Beleuchtungseinheit 11 umfasst im Weiteren eine Schalteinheit, die die Lichtquellen 20, 21 vorzugsweise für eine vorgegebene Zeitdauer einschaltet, sobald diese ein Signal eines Bewegungssensors (nicht dargestellt), der innerhalb eines der Gehäuseteile 14 oder 15 angeordnet ist, erhält.

Sobald ein entsprechendes Bewegungssignal auftritt, wenn zum Beispiel der in Figur 1 dargestellte Karussellbeschlag bewegt wird, werden die Lichtquellen 20, 21 eingeschaltet.

Die Beleuchtungseinheiten 11, 12 sind als völlig autonome nachrüstbare Einheiten ausgebildet, die nachträglich an einem montierten Karussellbeschlag angeklemmt werden können.

### Bezugszeichenliste:

- 1: Eckschrankmöbel
- 2: Karussellbeschlag
- 3: Drehsäule
- 3a: oberer Teil
- 3b: unterer Teil
- 4: Tablar
- 5: Tablar
- 6: Beschlagseinheit
- 7: Beschlagseinheit
- 8: Steuereinrichtung
- 9: Steuereinrichtung
- 10: Türelement
- 11: Beleuchtungseinheit
- 12: Beleuchtungseinheit
- 13: Öffnung
- 14: Teil
- 15: Teil
- 16: Klemmfläche
- 17: Klemmfläche
- 18: Schnappmechanismus
- 18a: Rastnase
- 19: Schnappmechanismus
- 19a: gefederte Zunge
- 20: Lichtquelle
- 21: Lichtquelle
- 22: Batterie
- 23: Batterie
- 24: Streuglas

## Patentansprüche

1. Beleuchtungsvorrichtung zur Ausleuchtung eines Möbels (1) mit einem bewegbaren Möbelteil (3, 4, 5), umfassend eine Lichtquelle (20, 21), wobei ein Sensor vorgesehen ist, der in der Lage ist, die Bewegung des beweglichen Möbelteils (3, 4, 5) zu erfassen und bei einer Bewegungsdetektion ein vorgegebenes Sensorsignal auszugeben, und wobei eine Schalteinheit vorhanden ist, die in Abhängigkeit vom vorgegebenen Sensorsignal die Lichtquelle (20, 21) einschaltet, wobei der Sensor und die Lichtquelle (20, 21) in einer einzigen Baueinheit in Form einer Beleuchtungseinheit (11, 12) untergebracht sind, **dadurch gekennzeichnet, dass** die Beleuchtungseinheit (11, 12) zur Anbringung an einer vertikalen Säule in Form einer Drehsäule (3) eines Karussellbeschlags (2) ausgelegt ist, wobei sie zwei Teile (14, 15) umfasst, die in Bezug zueinander klappbar sind, so dass es möglich ist, im aufgeklappten Zustand die Beleuchtungseinheit (11) um die Drehsäule (3) zu legen und dann zu schließen, sodass jeweils Klemmflächen (16, 17) an der Drehsäule (3) zur Anlage kommen und die Beleuchtungseinheit (11) an der Drehsäule (3) klemmen.

2. Vorrichtung nach Anspruch 1, **dadurch gekennzeichnet, dass** die Baueinheit für die Lichtquelle (20, 21) mit Schalteinheit und die Baueinheit für den Sensor derart ausgebildet sind, dass die Baueinheit für die Lichtquelle mit Schalteinheit ein Sensorsignal von der Baueinheit für den Sensor kabellos empfangen kann.

3. Vorrichtung nach einem der vorhergehenden Ansprüche, **dadurch gekennzeichnet, dass** die Lichtquelle (20, 21) mittels Batterien (22, 23) mit Energie versorgt ist.

4. Vorrichtung nach einem der vorhergehenden Ansprüche, **dadurch gekennzeichnet, dass** die Schalteinheit dazu ausgelegt ist, nach Zeitablauf die Lichtquelle (20, 21) aufzuschalten.

5. Möbel mit einer Vorrichtung nach einem der vorhergehenden Ansprüche.

## Claims

1. Lighting device for illuminating a piece of furniture (1) with a movable furniture component (3, 4, 5), comprising a light source (20, 21), wherein a sensor is provided which is able to detect the movement of the movable furniture component (3, 4, 5) and, if movement is detected, to emit a predefined sensor signal, and wherein there is a switch unit which switches on the sight source (20, 21) depending on the predefined sensor signal, wherein the sensor and the signal light source (20, 21) are accommodated in a single unit in the form of a lighting unit (11, 12), **characterised in that** the lighting unit (11, 12) is designed for attachment to a vertical column in the form of a rotating column (3) of a carousel fitting (2), wherein it comprises two parts (14, 15) which may be folded together so that it is possible, in the unfolded state, to place the lighting unit (11) around the rotating column (3) and then to close it so that in each case clamping surfaces (16, 17) make contact with the rotating column (3) and clamp the lighting unit (11) to the rotating column (3).

2. Device according to claim 1, **characterised in that** the unit for the light source (20, 21) with switch unit and the unit for the sensor are so designed that the unit for the light source with switch unit is able to receive a sensor signal form the unit for the sensor.

3. Device according to any of the preceding claims, **characterised in that** the light source (20, 21) is supplied with energy by means of batteries (22, 23).

4. Device according to any of the preceding claims, **characterised in that** the switch unit is designed so as to switch off the light source (20, 21) after a period of time has elapsed.

5. Piece of furniture with a device according to any of the preceding claims.

## Revendications

1. Dispositif d'éclairage servant à illuminer un meuble (1) comprenant une partie de meuble (3, 4, 5) mobile, comprenant une source de lumière (20, 21), dans lequel est prévu un capteur, qui est en mesure de détecter le déplacement de la partie de meuble (3, 4, 5) mobile et d'émettre un signal de capteur prédéfini dans le cas d'une détection de déplacement, et dans lequel est présente une unité de commutation, qui active la source de lumière (20, 21) en fonction du signal de capteur prédéfini, dans lequel le capteur et la source de lumière (20, 21) sont abrités dans une seule unité modulaire se présentant sous la forme d'une unité d'éclairage (11, 12), **caractérisé en ce que** l'unité d'éclairage (11, 12) est configurée afin d'être installée au niveau d'une colonne verticale se présentant sous la forme d'une colonne rotative (3) d'une garniture de carrousel (2), dans lequel elle comprend deux parties (14, 15), qui peuvent être rabattues l'une par rapport à l'autre de sorte qu'il est possible de placer, dans la position relevée, l'unité d'éclairage (11) autour de la colonne rotative (3) puis de la fermer si bien que respectivement des surfaces de blocage (16, 17) viennent en appui au niveau de la colonne rotative (3) et bloquent l'unité d'éclairage (11) au niveau de la colonne rotative (3).

2. Dispositif selon la revendication 1, **caractérisé en ce que** l'unité modulaire pour la source de lumière (20, 21) comprenant l'unité de commutation et l'unité modulaire pour le capteur sont réalisées de telle manière que l'unité modulaire pour la source de lumière comprenant une unité de commutation peut recevoir sans câble un signal de capteur provenant de l'unité modulaire pour le capteur.

3. Dispositif selon l'une quelconque des revendications précédentes, **caractérisé en ce que** la source de lumière (20, 21) est alimentée en énergie au moyen de batteries (22, 23).

4. Dispositif selon l'une quelconque des revendications précédentes, **caractérisé en ce que** l'unité de commutation est configurée afin de désactiver à l'expiration d'un temps donné la source de lumière (20, 21).

5. Meuble comprenant un dispositif selon l'une quelconque des revendications précédentes.
